# EUROPÄISCHE PATENTSCHRIFT

(11) **EP 1 382 746 B1**
(45) Veröffentlichungstag und Bekanntmachung des Hinweises auf die Patenterteilung: **15.10.2008**
(21) Anmeldenummer: 03450151.0
(22) Anmeldetag: 20.06.2003
(51) Int. Cl.: E01B 29/06

(54) **Maschine zur Aufnahme von Schwellen eines Gleises**
Machine for removing sleepers from a track
Machine pour enlever des traverses d'une voie ferrée

(30) Priorität: 17.07.2002 AT 4752002 U
(43) Veröffentlichungstag der Anmeldung: 21.01.2004
(73) Patentinhaber: Franz Plasser Bahnbaumaschinen-Industriegesellschaft m.b.H., 1010 Wien (AT)
(72) Erfinder: Theurer, Josef, 1010 Wien (AT); Brunninger, Manfred, 4203 Altenberg (AT)

(56) Entgegenhaltungen:
- DE-B- 1 240 909
- US-A- 4 184 431
- US-A- 4 606 274

## Beschreibung

Die Erfindung betrifft eine Maschine mit den im Oberbegriff von Anspruch 1 angeführten Merkmalen.

Durch DE-B-1240909 ist eine Aufnahmevorrichtung für Schwellen mit den im Oberbegriff des Hauptanspruches angeführten Merkmalen bekannt. Zusätzlich zu der oberhalb der Schwellenkufen positionierten Transportkette ist noch eine zweite Transportkette vorgesehen. Diese übernimmt die Schwellen von den Schwellenkufen und transportiert sie bis zum Aufnahmeende der Schwellentransportvorrichtung. Mit einer derartigen Ausbildung ist ein zahnradartiges, nachteiliges Eingreifen der beiden Transportketten im Übergabebereich erforderlich.

Eine weitere Maschine ist beispielsweise durch US 5 357 867 bekannt. Die im Rahmen einer Gleiserneuerung zu entfernenden alten Schwellen werden durch die Schwellenaufnahmevorrichtung von der Schotterbettung abgehoben und auf der Maschine zwischengelagert. Die vorerst durch die Schwellenkufen erfaßte Schwelle wird mittels einer verschwenk- und höhenverstellbaren Gabel erfaßt, angehoben und mit der Schwellenunterseite auf ein Mitnahmeorgan der endlosen Transportkette abgelegt. Diese transportiert schließlich die Schwelle zu der höher gelegenen Schwellentransporteinheit.

Die Aufgabe der vorliegenden Erfindung liegt nun in der Schaffung einer Maschine der gattungsgemäßen Art, mit der eine leistungsfähigere Schwellenaufnahme möglich ist.

Erfindungsgemäß wird diese Aufgabe mit einer Maschine der eingangs genannten Art gelöst, die durch im Kennzeichen von Anspruch 1 angeführte Merkmale gekennzeichnet ist.

Eine derartige Lösung hat den Vorteil, daß die zu entfernende Altschwelle beginnend von den Schwellenkufen bis zum oberen Ende der Schwellenaufnahmevorrichtung gleitend verschoben wird und somit ein leistungseinschränkender Übergabezyklus einer Einzelschwelle - wie eingangs beschrieben - entfällt. Es ergibt sich mit dieser konstruktiven Lösung eine Puffermöglichkeit im Bereich der Schwellenkufen, auf denen gegebenenfalls auch zwei unmittelbar benachbarte Schwellen vom Mitnahmeorgan erfaßbar und problemlos höhenverschiebbar sind. In besonders vorteilhafter Weise haben auf diese Weise auch bei einem Schienenstoß vorhandene Doppelschwellen keine Beeinträchtigung der Arbeitsleisung der Maschine zur Folge.

Weitere Vorteile und Ausbildungen der Erfindung ergeben sich aus den Unteransprüchen und der Zeichnung.

Im folgenden wird die Erfindung anhand eines in der Zeichnung dargestellten Ausführungsbeispieles näher beschrieben.

Eine in der Zeichnung in Seitenansicht dargestellte Schwellenaufnahmevorrichtung 1 zur Aufnahme von Schwellen 2 eines Gleises 3 ist mit einem Maschinenrahmen 4 einer für eine Gleiserneuerung vorgesehenen Maschine 5 verbunden. Diese ist über ein einen Fahrantrieb 6 aufweisendes Raupenfahrwerk 7 in einer Arbeitsrichtung 8 verfahrbar.

Die Schwellenaufnahmevorrichtung 1 besteht aus einer endlosen, mit Mitnahmeorganen 9 verbundenen, ein oberes und ein unteres Umlenkende 10, 11 aufweisenden Transportkette 12, der ein Rotationsantrieb 13 zugeordnet ist. Die Transportkette 12 ist in bezug auf eine durch die Umlenkenden 10,11 definierte Bezugslinie 30 in einem Winkel α zu einer Schotterbettung 14 geneigt angeordnet, der kleiner als 90° ist, wobei das untere Umlenkende 11 in Arbeitsrichtung 8 vor dem oberen Umlenkende 10 positioniert ist. Ein Abstand a zwischen zwei benachbarten Mitnahmeorganen 9 beträgt wenigstens das Zweifache einer Schwellenbreite b.

Unterhalb des unteren Umlenkendes 11 befinden sich zwei in Schwellenlängsrichtung voneinander distanzierte Schwellenkufen 15, die durch eine in Maschinenlängsrichtung und parallel zur Transportkette 12 verlaufende Schwellengleitbahn 16 verlängert sind. Diese weist ein im Bereich eines Aufnahmeendes 17 einer Schwellentransporteinheit 18 gelegenes Übergabeende 19 auf.

Im Bereich des unteren Umlenkendes 11 und oberhalb der Schwellenkufen 15 ist ein Schwellenschieber 20 vorgesehen, der durch Antriebe 21, 22 um eine Achse 23 verschwenkbar bzw. in Maschinenlängsrichtung verschiebbar ist. Die Achse 23 verläuft mormal zur Maschinenlängsrichtung sowie horizontal. Ein durch die Schwellengleitbahn 16 und eine Kufengleitfläche 24 der Schwellenkufen 15 eingeschlossener Winkel β liegt vorzugsweise in einem Bereich von 130° bis 160°.

Im Arbeitseinsatz werden die Schwellenkufen 15 in einer kontinuierlichen Vorfahrt der Maschine 5 unter eine Schwellenunterseite 25 der zu entfernenden Schwelle 2 geschoben. Parallel dazu wird der Schwellenschieber 20 durch die Antriebe 21, 22 angehoben, nach vorne geschoben und unmittelbar vor der vorgeordneten Schwelle 2 abgesenkt (in vollen Linien dargestellte Position). Anschließend wird der Schwellenschieber 20 mitsamt der Schwelle 2 in Richtung zur Schwellengleitbahn 16 zurückgeschoben (s. strichpunktierte Schwelle). Inzwischen kommen durch eine Rotation der Transportkette 12 Mitnahmeorgane 9 zur Anlage an eine vordere Schwellenseitenfläche 26 und schieben damit die Schwelle 2 in einer durch einen Pfeil 27 aufgezeigten Richtung die Schwellengleitbahn 16 entlang. Dieser Zyklus zur Schwellenaufnahme wiederholt sich unter kontinuierlicher Vorfahrt der Maschine 5, während parallel durch permanente Rotation der Transportkette 12 die auf der Schwellengleitbahn 16 befindlichen Schwellen 2 in Richtung zum Aufnahmeende 17 transportiert werden. Sobald dieses erreicht ist, wird eine Umlenkklappe 28 um eine normal zur Maschinenlängsrichtung verlaufende Achse 29 verschwenkt und damit die Schwelle 2 auf das Aufnahmeende 17 befördert.

Ein besonderer Vorteil dieser Schwellenaufnahmevorrichtung 1 liegt darin, daß bei entsprechend rascher Vorfahrt der Maschine 5 problemlos eine zweite Schwelle 2 auf die Kufengleitfläche 24 schiebbar ist und beide Schwellen 2 gemeinsam durch ein Mitnahmeorgan 9 hochtransportierbar sind.

## Patentansprüche

1. Maschine (5) zur Aufnahme von Schwellen (2) eines Gleises (3) unter kontinuierlicher Vorfahrt in einer Arbeitsrichtung (8), mit einer Schwellenaufnahmevorrichtung (1), die eine Mitnahmeorgane (9) aufweisende, endlose zur Verlagerung der Schwellen (2) von einer Schotterbettung (14) zu einem Aufnahmeende (17) einen Schwellentransporteinheit (18) vorgesehene Transportkette (12) mit einem oberen und unteren Umlenkende (10,11) sowie Schwellenkufen (15) aufweist, die unterhalb des unteren Umlenkendes (11) angeordnet und zum permanenten Eintauchen in eine Schotterbettung (14) für eine Auflage der abzuhebenden Schwelle (2) vorgesehen sind, wobei die Schwellenkufen (15) durch eine in einer Maschinenlängsrichtung verlaufende, unterhalb der Transportkette (12) gelegene Schwellengleitbahn (16) - für eine Auflage der Schwellen (2) auf einer Schwellenunterseite (25) - verlängert ausgebildet sind, und die Schwellengleitbahn (16) ein im Bereich eines Aufnahmeendes (17) der Schwellentransporteinheit (18) gelegenes Übergabeende (19) aufweist, und dass die Transportkette (12) in Bezug auf eine durch beide Umlenkenden (10,11) definierte Bezugslinie (30) in einem Winkel α < 90° zur Schotterbettung (14) geneigt angeordnet ist, wobei - bezüglich der Arbeitsrichtung (8) - das untere vor dem oberen Umlenkende (11,10) positioniert ist,
**dadurch gekennzeichnet, dass** im Bereich des unteren Umlenkendes (11) der Transportkette (12) und oberhalb der Schwellenkufen (15) ein Schwellenschieber (20) zum Verschieben der Schwelle (2) entlang der Schwellenkufen (15) zum unteren Umlenkende (11) der Transportkette (12) vorgesehen ist, und dass ein Abstand a zwischen zwei benachbarten Mitnahmeorganen (9) der Transportkette (12) wenigstens einer zweifachen Schwellenbreite b entsprechend ausgebildet ist.

2. Maschine nach Anspruch 1, **dadurch gekennzeichnet, dass** der Schwellenschieber (20) durch einen Antrieb (21) um eine normal zur Maschinenlängsrichtung verlaufende Achse (23) verschwenkbar und durch einen weiteren Antrieb (22) in Maschinenlängsrichtung und relativ zum unteren Umlenkende (11) längsverschiebbar ist.

3. Maschine nach einem der Ansprüche 1 bis 2, **dadurch gekennzeichnet, dass** an einem oberen Ende der Schwellengleitbahn (16) eine Umlenkklappe (28) gelagert ist, die um eine normal zur Maschinenlängsrichtung verlaufende Achse (23) zur Übergabe der Schwelle (2) auf die Schwellentransporteinheit (18) verschwenkbar ist.

## Claims

1. A machine (5) for picking up sleepers (2) of a track (3) while advancing continuously in a working direction (8), including a sleeper pick-up device (1) comprising an endless transporting chain (12) having engaging members (9), the transporting chain (12) being provided for shifting the sleepers (2) from a ballast bed (14) to a receiving end (17) of a sleeper transport unit (18) and having an upper and a lower deflection end (10,11), the sleeper pick-up device (1) also having sleeper skids (15) which are arranged below the lower deflection end (11) and provided for permanent immersion into a ballast bed (14) for supporting the sleeper (2) to be lifted, wherein the sleeper skids (15) - for supporting the sleepers (2) on a sleeper underside (25) - are designed extended by means of a sleeper sliding track (16), running in a longitudinal direction of the machine and situated below the transporting chain (12), and the sleeper sliding track (16) has a transfer end (19) located in the region of a receiving end (17) of the sleeper transport unit (18), and that the transporting chain (12), with respect to a reference line (30) defined by both deflection ends (10,11), is arranged inclined to the ballast bed (14) at an angle α < 90°, wherein the lower deflection end (11) is positioned ahead of the upper deflection end (10) with regard to the working direction (8), **characterized in that** a sleeper pusher (20) for displacing the sleeper (2) along the sleeper skids (15) to the lower deflection end (11) of the transporting chain (12) is provided in the region of the lower deflection end (11) of the transporting chain (12) and above the sleeper skids (15), and that a distance a between two adjacent engaging members (9) of the transporting chain (12) is designed to correspond to at least twice a sleeper width b.

2. A machine according to claim 1, **characterized in that** the sleeper pusher (20) is pivotable about an axis (23), extending perpendicularly to the longitudinal direction of the machine, by means of a drive (21) and longitudinally displaceable in the longitudinal direction of the machine and relative to the lower deflection end (11) by means of a further drive (22).

3. A machine according to one of claims 1 to 2, **characterized in that** a deflection flap (28) is mounted at an upper end of the sleeper sliding track (16), the deflection flap (28) being pivotable about an axis (23), extending perpendicularly to the longitudinal direction of the machine, for transferring the sleeper (2) onto the sleeper transport unit (18).

## Revendications

1. Machine (5) pour la réception de traverses (2) d'une voie ferrée (3) en avançant en continu dans une direction de travail (8), comportant un dispositif de réception de traverses (1) qui présente une chaîne de transport (12) sans fin, présentant des organes d'entraînement (9), prévue pour le déplacement des traverses (2) d'un lit de ballast (14) vers une extrémité de réception (17) d'un module de transport de traverses (18), avec une extrémité de renvoi supérieure et inférieure (10, 11) ainsi que des patins de traverse (15) qui sont disposés en dessous de l'extrémité de renvoi inférieure (11) et sont prévus pour l'immersion permanente dans un lit de ballast (14) pour un appui de la traverse à soulever (2), les patins de traverse (15) étant réalisés de manière prolongée par une glissière de traverse (16) s'étendant dans une direction longitudinale de la machine, située en dessous de la chaîne de transport (12), pour un appui des traverses (2) sur une face inférieure de traverse (25) et la glissière de traverse (16) présentant une extrémité de transfert (19) située dans la région d'une extrémité de réception (17) du module de transport de traverses (18), et que la chaîne de transport (12) est disposée de manière inclinée par rapport à une ligne de référence (30) définie par les deux extrémités de renvoi (10, 11) d'un angle α < 90° par rapport au lit de ballast (14), l'extrémité de renvoi inférieure (11, 10) étant positionnée avant l'extrémité de renvoi supérieure (11, 10) par rapport à la direction de travail (8),
**caractérisée en ce qu'**un coulisseau de traverse (20) pour le coulissement de la traverse (2) le long des patins de traverse (15) vers l'extrémité de renvoi inférieure (11) de la chaîne de transport (12) est prévu dans la région de l'extrémité de renvoi inférieure (11) de la chaîne de transport (12) et au-dessus des patins de traverse (15), et qu'un écart a entre deux organes d'entraînement voisins (9) de la chaîne de transport (12) est réalisé de manière à correspondre au moins à une largeur de traverse double b.

2. Machine selon la revendication 1, **caractérisée en ce que** le coulisseau de traverse (20) peut pivoter par un entraînement (21) autour d'un axe (23) s'étendant perpendiculairement à la direction longitudinale de la machine et peut coulisser en longueur par un autre entraînement (22) dans la direction longitudinale de la machine et par rapport à l'extrémité de renvoi inférieure (11).

3. Machine selon l'une quelconque des revendications 1 à 2, **caractérisée en ce qu'**un clapet déflecteur (28) qui peut pivoter autour d'un axe (23) s'étendant perpendiculairement à la direction longitudinale de la machine pour le transfert de la traverse (2) au module de transport de traverses (18), est logé à une extrémité supérieure de la glissière de traverse (16).
